# EUROPÄISCHE PATENTSCHRIFT

(11) **EP 3 447 227 B1**
(45) Veröffentlichungstag und Bekanntmachung des Hinweises auf die Patenterteilung: **25.03.2020**
(21) Anmeldenummer: 18189435.3
(22) Anmeldetag: 17.08.2018
(51) Int. Cl.: E06B 1/52, E06B 3/02, E06B 5/10, F21V 33/00

(54) **TÜRVORRICHTUNG, INSBESONDERE REINRAUMTÜRVORRICHTUNG MIT EINER INTEGRIERTEN BELEUCHTUNGSEINHEIT**
DOOR DEVICE, IN PARTICULAR CLEAN ROOM DOOR DEVICE, WITH AN INTEGRATED LIGHTING UNIT
DISPOSITIF DE PORTE, EN PARTICULIER DISPOSITIF PORTE POUR LA SALLE BLANCHE, COMPRENANT UN ÉLÉMENT D'ÉCLAIRAGE

(30) Priorität: 25.08.2017 DE 102017119559
(43) Veröffentlichungstag der Anmeldung: 27.02.2019
(73) Patentinhaber: Schilling Engineering GmbH, 79793 Wutöschingen (DE)
(72) Erfinder: Schilling, Günther, 79771 Klettgau (DE)
(74) Vertreter: Daub, Thomas

(56) Entgegenhaltungen:
- DE-A1-102006 012 433
- DE-A1-102013 114 724
- DE-A1-102016 101 461
- DE-U1-202004 016 897
- JP-A- 2010 257 790

## Beschreibung

### Stand der Technik

Die Erfindung betrifft eine Türvorrichtung, insbesondere eine Reinraumtürvorrichtung.

Es ist bereits eine Türvorrichtung, insbesondere Reinraumtürvorrichtung, mit zumindest einer Zargeneinheit, mit zumindest einem zumindest teilweise transluzenten Türflügel und mit zumindest einer zumindest teilweise in der Zargeneinheit integrierten Beleuchtungseinheit, die zumindest ein Leuchtmittel aufweist und zu einer zumindest teilweisen Beleuchtung, insbesondere Ausleuchtung, des Türflügels vorgesehen ist, vorgeschlagen worden.

DE 10 2016 101 461 A1 offenbart eine Türvorrichtung nach dem Oberbegriff des Anspruchs 1.

Die Aufgabe der Erfindung besteht insbesondere darin, eine gattungsgemäße Türvorrichtung mit verbesserten Eigenschaften hinsichtlich einer vorteilhaft gleichmäßigen und insbesondere vorteilhaft variablen Beleuchtung des Türflügels bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Türvorrichtung, insbesondere von einer Reinraumtürvorrichtung, mit zumindest einer Zargeneinheit, mit zumindest einem zumindest teilweise transluzenten Türflügel und mit zumindest einer zumindest teilweise in der Zargeneinheit integrierten Beleuchtungseinheit, die zumindest ein Leuchtmittel aufweist und zu einer zumindest teilweisen Beleuchtung, insbesondere Ausleuchtung, des Türflügels vorgesehen ist, wobei die Beleuchtungseinheit dazu vorgesehen ist, Licht des Leuchtmittels zumindest im Wesentlichen parallel zu einer Haupterstreckungsebene des Türflügels in den Türflügel einzuleiten.

Vorzugsweise ist die Beleuchtungseinheit dazu vorgesehen, zumindest einen wesentlichen Teil eines Lichts des Leuchtmittels zumindest im Wesentlichen parallel zu einer Haupterstreckungsebene des Türflügels in den Türflügel einzuleiten. Bevorzugt ist die Beleuchtungseinheit dazu vorgesehen, zumindest 20%, vorzugsweise zumindest 40% und besonders bevorzugt zumindest 60%, eines Lichts des Leuchtmittels zumindest im Wesentlichen parallel zu einer Haupterstreckungsebene des Türflügels in den Türflügel einzuleiten.

Unter einer "Reinraumtürvorrichtung" soll in diesem Zusammenhang insbesondere eine Türvorrichtung, vorzugsweise eine Tür, für eine Reinraumvorrichtung, insbesondere für ein Reinraumsystem, verstanden werden. Es sind verschiedene einem Fachmann als sinnvoll erscheinende Ausgestaltungen der Reinraumtürvorrichtung denkbar, wie beispielsweise als eine Reinraum-Zugangstür oder eine Reinraum-Schleusentür. Dabei soll unter einer "Reinraumvorrichtung" in diesem Zusammenhang insbesondere eine Vorrichtung verstanden werden, die zumindest einen Teil eines Reinraumsystems bildet. Vorzugsweise soll darunter insbesondere eine Vorrichtung verstanden werden, die zumindest einen Raum eines Reinraumsystems umfasst. Grundsätzlich wäre jedoch auch denkbar, dass die Reinraumvorrichtung lediglich Komponenten für einen Raum eines Reinraumsystems umfasst. Unter einer "Zargeneinheit" soll in diesem Zusammenhang insbesondere eine Einheit verstanden werden, welche zumindest eine Zarge, insbesondere einen Rahmen, der Türvorrichtung ausbildet. Vorzugsweise bildet die Zargeneinheit insbesondere einen die Türöffnung der Türvorrichtung begrenzenden Rahmen für den Türflügel aus. Bevorzugt ist die Zargeneinheit zumindest in einem geschlossenen Zustand der Türvorrichtung zu einer Aufnahme des Türflügels vorgesehen. Unter einem "zumindest teilweise transluzenten Türflügel" soll in diesem Zusammenhang insbesondere ein Türflügel verstanden werden, der in zumindest einem Teilbereich lichtdurchlässig ist. Vorzugsweise soll darunter insbesondere ein Türflügel verstanden werden, der in zumindest einem Teilbereich insbesondere zumindest mehr als 10 %, bevorzugt mehr als 50 % und besonders bevorzugt mehr als 80 % eines Spektralbereichs eines sichtbaren Lichts durchlässt. Vorzugsweise weist der Spektralbereich des sichtbaren Lichts eine Wellenlänge λ von ungefähr 350 nm bis 800 nm auf. Erfindungsgemäß ist der Türflügel zumindest teilweise transluzent, also insbesondere lichtdurchlässig, jedoch nicht transparent, also insbesondere nicht bild- oder blickdurchlässig.

Ferner soll in diesem Zusammenhang unter einer "Beleuchtungseinheit" insbesondere eine Einheit verstanden werden, die zu einer zumindest partiellen Beleuchtung, insbesondere Ausleuchtung, eines Gegenstands, insbesondere des Türflügels, vorgesehen ist. Vorzugsweise ist die Beleuchtungseinheit insbesondere dazu vorgesehen, den Gegenstand, insbesondere den Türflügel, zu einer Darstellung einer Information, insbesondere eines Status, zumindest partiell zu beleuchten, insbesondere auszuleuchten. Bevorzugt ist die Beleuchtungseinheit dazu vorgesehen, den Türflügel zumindest teilweise von innen heraus zu beleuchten. Unter "zumindest im Wesentlichen parallel" soll in diesem Zusammenhang insbesondere verstanden werden, dass eine Abweichung von parallel insbesondere 0°, weniger als 25°, vorzugsweise weniger als 10° und besonders bevorzugt weniger als 5° beträgt. Unter einer "Haupterstreckungsebene" einer Baueinheit soll insbesondere eine Ebene verstanden werden, welche parallel zu einer größten Seitenfläche eines kleinsten gedachten Quaders ist, welcher die Baueinheit gerade noch vollständig umschließt, und insbesondere durch den Mittelpunkt des Quaders verläuft. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Durch die erfindungsgemäße Ausgestaltung der Türvorrichtung kann insbesondere eine vorteilhaft gleichmäßige und insbesondere vorteilhaft variable Beleuchtung des Türflügels bereitgestellt werden. Ferner kann insbesondere eine konstruktiv einfache Beleuchtung des Türflügels erreicht werden.

Erfindungsgemäß weist die Beleuchtungseinheit zumindest eine Linearoptik auf, die dazu vorgesehen ist, Licht des Leuchtmittels zumindest im Wesentlichen parallel zu der Haupterstreckungsebene des Türflügels in den Türflügel einzuleiten. Vorzugsweise ist die Linearoptik dazu vorgesehen, zumindest einen wesentlichen Teil eines Lichts des Leuchtmittels zumindest im Wesentlichen parallel zu einer Haupterstreckungsebene des Türflügels in den Türflügel einzuleiten. Bevorzugt ist die Linearoptik dazu vorgesehen, zumindest 20%, vorzugsweise zumindest 40% und besonders bevorzugt zumindest 60%, eines Lichts des Leuchtmittels zumindest im Wesentlichen parallel zu einer Haupterstreckungsebene des Türflügels in den Türflügel einzuleiten. Unter einer "Linearoptik" soll in diesem Zusammenhang insbesondere eine optische Einheit, insbesondere eine lichtleitende Optik, verstanden werden, die zu einer Lichtlenkung und/oder Lichtleitung vorgesehen ist. Vorzugsweise soll darunter insbesondere eine Optik verstanden werden, die zu einer Bündelung eines von zumindest einer Seite einfallenden Lichts vorgesehen ist. Vorzugsweise ist die Optik zu einer linearen Bündelung des Lichts vorgesehen, sodass zumindest ein wesentlicher Teil der ausfallenden Lichtstrahlen zumindest im Wesentlichen parallel zueinander ausgerichtet sind. Die Linearoptik kann dabei insbesondere sowohl passiv, wie beispielsweise als Linse, oder aktiv, wie beispielsweise als Spiegelarray, ausgebildet sein. Besonders bevorzugt ist die Linearoptik passiv ausgebildet. Dadurch kann insbesondere eine konstruktiv einfache Lichtlenkung erreicht werden. Es kann insbesondere eine vorteilhaft gleichmäßige Beleuchtung des Türflügels erreicht werden. Mit der optimierten Lichtlenkung kann eine vorteilhaft hohe Effizienz erreicht werden. Der Anteil des eingekoppelten Lichts, insbesondere eines in den Türflügel eingekoppelten Lichts, kann mittels der Linearoptik auf 64% gesteigert werden, gegenüber 24% ohne jegliche Optik.

Des Weiteren wird vorgeschlagen, dass die Zargeneinheit zumindest einen Rahmenschenkel aufweist, der eine Nut umfasst, in welcher zumindest ein Leuchtmittel der Beleuchtungseinheit angeordnet ist. Vorzugsweise umfasst die Zargeneinheit zumindest zwei, vorzugsweise zumindest drei Rahmenschenkel. Bevorzugt ist zumindest einer der Rahmenschenkel der Zargeneinheit zu einer vertikalen Anordnung vorgesehen. Vorzugsweise umfasst der Rahmenschenkel eine Nut, in welcher zumindest ein Leuchtmittel der Beleuchtungseinheit angeordnet ist, welcher zu einer vertikalen Anordnung vorgesehen ist. Vorzugsweise weist die Nut entlang einer Haupterstreckungsrichtung des Rahmenschenkels einen zumindest im Wesentlichen konstanten Querschnitt auf. Unter einer "vertikalen Anordnung" soll in diesem Zusammenhang insbesondere eine Anordnung verstanden werden, bei welcher sich eine Haupterstreckungsrichtung des Rahmenschenkels zumindest im Wesentlichen vertikal erstreckt. Dabei soll unter einer "Haupterstreckungsrichtung" eines Objekts insbesondere eine Richtung verstanden werden, welche parallel zu einer längsten Kante eines kleinsten geometrischen Quaders verläuft, welcher das Objekt gerade noch vollständig umschließt. Unter "zumindest im Wesentlichen" soll in diesem Zusammenhang insbesondere verstanden werden, dass eine Abweichung von einem vorgegebenen Wert insbesondere weniger als 25%, vorzugsweise weniger als 10% und besonders bevorzugt weniger als 5% des vorgegebenen Werts beträgt. Dadurch kann insbesondere eine vorteilhafte Anordnung der Beleuchtungseinheit, insbesondere zumindest des Leuchtmittels der Beleuchtungseinheit, erreicht werden. Es kann insbesondere eine vorteilhafte Positionierung des Leuchtmittels relativ zu dem Türflügel erreicht werden. Ferner kann insbesondere eine Anordnung in dem beweglichen Türflügel vermieden werden.

Es wird ferner vorgeschlagen, dass die Beleuchtungseinheit zumindest eine Abdeckung zu einer Abdeckung der Nut des Rahmenschenkels aufweist. Bevorzugt ist die Abdeckung insbesondere dazu vorgesehen, direkt mit dem Rahmenschenkel zu verrasten. Vorzugsweise ist die Abdeckung zu einer Abdeckung und Abdichtung der Nut des Rahmenschenkels vorgesehen. Bevorzugt ist die Abdeckung insbesondere dazu vorgesehen, das Leuchtmittel gegenüber einer Umgebung abzudichten. Unter "abdichten" soll in diesem Zusammenhang insbesondere verstanden werden, dass ein ungewollter Stoffübergang von einem Raum in einen anderen verhindert oder zumindest begrenzt wird. Vorzugsweise soll darunter insbesondere verstanden werden, dass ein Austausch von Fluiden zwischen Räumen verhindert oder zumindest begrenzt wird. Besonders bevorzugt weist die Abdeckung zumindest einen Grundkörper und zumindest eine an den Grundkörper an-extrudierte Dichtung auf. Vorzugsweise ist die Dichtung von einer TPE-Dichtung gebildet. Bevorzugt wird die zumindest eine Dichtung bei einer Montage der Abdeckung verformt, insbesondere verbogen. Besonders bevorzugt weist die Abdeckung zumindest zwei Dichtungen auf, die auf gegenüberliegenden Seiten des Grundkörpers angeordnet sind. Unter einer "an-extrudierten Dichtung" soll in diesem Zusammenhang insbesondere verstanden werden, dass die zumindest eine Dichtung gemeinsam oder nach dem Grundkörper in einem Extrusionsverfahren hergestellt ist. Vorzugsweise soll darunter insbesondere verstanden werden, dass die Dichtung und der Grundkörper in einem gemeinsamen Extrusionsverfahren hergestellt sind. Bevorzugt soll darunter insbesondere verstanden werden, dass die Dichtung und der Grundkörper in einem gemeinsamen Mehrkomponenten-Extrusionsverfahren hergestellt sind. Dadurch kann insbesondere eine besonders vorteilhafte Abdeckung des Leuchtmittels erreicht werden. Es kann eine vorteilhafte Reinigbarkeit der Türvorrichtung bereitgestellt werden. Vorzugsweise kann dadurch insbesondere eine GMP-konforme Türvorrichtung bereitgestellt werden.

Es wird weiter vorgeschlagen, dass die Linearoptik der Beleuchtungseinheit zumindest teilweise einstückig mit der Abdeckung der Beleuchtungseinheit ausgebildet ist. Vorzugsweise ist die Linearoptik der Beleuchtungseinheit einstückig mit dem Grundkörper der Abdeckung der Beleuchtungseinheit ausgebildet. Unter "einstückig" soll insbesondere stoffschlüssig verbunden, wie beispielsweise durch einen Schweißprozess und/oder Klebeprozess usw., und besonders vorteilhaft angeformt verstanden werden, wie durch die Herstellung aus einem Guss und/oder durch die Herstellung in einem Ein- oder Mehrkomponentenspritzverfahren. Dadurch kann insbesondere eine vorteilhaft einfache Montage der Türvorrichtung erreicht werden. Es kann insbesondere eine vorteilhaft zuverlässige Positionierung der Linearoptik, insbesondere über die Abdeckung, erreicht werden. Ferner kann dadurch insbesondere eine Anzahl von Bauteilen gering gehalten werden. Die Linearoptik sowie eine Abdichtung kann vorteilhaft mit demselben Element realisiert werden.

Ferner wird vorgeschlagen, dass die Linearoptik und die Abdeckung in einem Mehrkomponentenextrusionsverfahren hergestellt sind. Dadurch kann insbesondere vorteilhaft bereits bei einer Herstellung eine Einstückigkeit hergestellt werden. Vorzugsweise können dadurch vorteilhaft verschiedene Eigenschaften der Linearoptik und der Abdeckung realisiert werden.

Des Weiteren wird vorgeschlagen, dass die Linearoptik gegenüber der Abdeckung eine wesentlich höhere Transluzenz aufweist. Vorzugsweise ist die Linearoptik transluzent und die Abdeckung opak. Bevorzugt ist die Abdeckung insbesondere dazu vorgesehen, ein Vorbeistrahlen des Leuchtmittels an dem Türflügel vorbei zu vermeiden. Besonders bevorzugt ist die Linearoptik zwischen dem Leuchtmittel und dem Türflügel, zumindest in einem geschlossenen Zustand des Türflügels, angeordnet. Dadurch kann insbesondere eine vorteilhafte Lichtleitung erreicht werden. Es kann insbesondere ein Vorbeistrahlen an dem Türflügel vermieden werden. Hierdurch kann eine große Streuung vermieden werden.

Erfindungsgemäß weist die Linearoptik einen zumindest im Wesentlichen trapezförmigen Querschnitt auf, wobei die Schenkel des Trapezes konvex geformt sind. Vorzugweise weist die Linearoptik in einem Querschnitt, insbesondere in einer Ebene senkrecht zu einer Haupterstreckungsrichtung, zumindest im Wesentlichen die Form eines gleichschenkligen Trapezes auf. Bevorzugt schließt eine Grundseite des Trapezes bündig mit einer Vorderseite der Abdeckung ab. Bevorzugt sind die Schenkel des Trapezes konvex geformt. Die Schenkel des Trapezes sind insbesondere spiegelsymmetrisch zueinander geformt. Besonders bevorzugt weist die Linearoptik einen konstanten Querschnitt entlang der Haupterstreckungsrichtung auf. Dadurch kann insbesondere eine besonders vorteilhafte Formgebung der Linearoptik bereitgestellt werden. Es kann insbesondere eine mechanisch simple Linearoptik mit einem vorteilhaft hohen Wirkungsgrad bereitgestellt werden. Dadurch kann insbesondere eine vorteilhaft einfache Herstellung der Linearoptik erreicht werden.

Es wird weiter vorgeschlagen, dass der Türflügel zumindest eine Glasscheibe umfasst, welche zumindest einen wesentlichen Teil einer Haupterstreckungsebene des Türflügels einnimmt. Vorzugsweise ist der Türflügel vollständig von der Glasscheibe gebildet. Die Glasscheibe ist insbesondere von einer Milchglasscheibe und/oder einer satinierten Glasscheibe gebildet. Durch die Mattierung beider Türflächen der Glasscheibe kann Licht der Beleuchtungseinheit insbesondere flächig ausgekoppelt werden und ist damit von beiden Seiten sichtbar. Bevorzugt besteht die Glasscheibe aus Glas. Es wäre jedoch auch denkbar, dass die Glasscheibe zumindest teilweise aus einem zu Glas verschiedenen Werkstoff besteht, wie beispielsweise Acrylglas. Dadurch kann insbesondere ein besonders vorteilhafter Türflügel bereitgestellt werden. Es kann insbesondere ein vorteilhaft ebener, leicht zu reinigender Türflügel bereitgestellt werden.

Zudem wird vorgeschlagen, dass die Beleuchtungseinheit zu einer flächigen Beleuchtung der Glasscheibe vorgesehen ist. Die Beleuchtungseinheit ist insbesondere dazu vorgesehen, die Glasscheibe zumindest im Wesentlichen gleichmäßig auszuleuchten. Bevorzugt wird die Glasscheibe mittels der Beleuchtungseinheit von innen heraus beleuchtet. Besonders bevorzugt ist die Beleuchtungseinheit dazu vorgesehen ist, Licht des Leuchtmittels zumindest im Wesentlichen parallel zu einer Haupterstreckungsebene des Türflügels in die Glasscheibe einzuleiten, wobei das Licht jeweils in einem Randbereich der Glasscheibe, insbesondere in einem satinierten Randbereich der Glasscheibe, bricht und nach außen gestreut wird. Dadurch kann insbesondere eine vorteilhaft großflächige und homogene Beleuchtung des Türflügels erreicht werden. Es kann eine gute Sichtbarkeit der Beleuchtung gewährleistet werden.

Ferner wird vorgeschlagen, dass die Beleuchtungseinheit zumindest einen Leuchtmittelträger aufweist, auf welchem das Leuchtmittel fest angeordnet ist und welcher über eine Rastverbindung in der Nut des Rahmenschenkels gehalten ist. Vorzugsweise weist der Leuchtmittelträger zumindest eine Rasteinheit mit zumindest einem Rastelement zu einer Herstellung der Rastverbindung auf. Besonders bevorzugt weist die Nut zumindest ein korrespondierendes Rastelement auf. Unter einem "Leuchtmittelträger" soll in diesem Zusammenhang insbesondere ein Träger zu einer Aufnahme eines Leuchtmittels verstanden werden. Vorzugsweise dient der Träger zu einer Stabilisierung und positionsfesten Anordnung des Leuchtmittels. Bevorzugt ist der Träger im Wesentlichen starr ausgebildet. Besonders bevorzugt dient der Träger insbesondere zu einer Wärmeabfuhr einer an dem Leuchtmittel anfallenden Wärme. Bevorzugt weist der Träger insbesondere eine hohe Wärmeleitfähigkeit auf. Der Träger besteht insbesondere zumindest teilweise aus Aluminium. Unter einer "Rasteinheit" soll dabei insbesondere eine Einheit mit wenigstens einem Rastelement verstanden werden, das bei einem Befestigungsvorgang elastisch ausgelenkt wird, um anschließend durch eine innere Spannkraft hinter einem korrespondierenden Rastelement einzurasten. Unter einem "Rastelement" soll in diesem Zusammenhang insbesondere ein federelastisches Element zur Herstellung einer Rastverbindung verstanden werden, das dazu vorgesehen ist, bei einer Montage elastisch ausgelenkt zu werden. Dadurch kann insbesondere eine vorteilhaft einfache und schnelle Montage des Leuchtmittels erreicht werden. Es kann ferner eine vorteilhaft sichere und genaue Positionierung des Leuchtmittels erreicht werden.

Des Weiteren wird vorgeschlagen, dass die Beleuchtungseinheit zu einer Darstellung einer definierten Information dazu vorgesehen ist, den Türflügel in einer definierten Farbe zu beleuchten. Vorzugsweise ist die Beleuchtungseinheit dazu vorgesehen, den Türflügel in verschiedenen Farben zu beleuchten, wobei jeder Farbe eine definierte Information, insbesondere ein definierter Status und/oder ein definierter Zustand, zugeordnet ist. Der Türflügel dient insbesondere zu einer Visualisierung der Information. Dazu ist der Türflügel insbesondere dazu vorgesehen, flächig in verschiedenen Farben zu leuchten. Dabei sind insbesondere verschiedene Informationen zu einer Darstellung denkbar. Es kann beispielsweise ein Status der Türvorrichtung und/oder des dahinterliegenden Raums dargestellt werden. Alternativ oder zusätzlich kann eine konkrete Rauminformation, wie beispielsweise eine Reinraumzone und/oder eine Reinraumklasse, dargestellt werden. Dadurch kann insbesondere die Türvorrichtung zu einer Darstellung von Informationen genutzt werden. Dadurch kann insbesondere auf zusätzliche Anzeigen verzichtet werden, wodurch insbesondere auf möglicherweise schwer zu reinigende zusätzliche Geräte verzichtet werden kann. Zudem kann dadurch eine bereits vorhandene Fläche als große Anzeigefläche genutzt werden, wodurch insbesondere eine hohe Sichtbarkeit einer Information auch aus einer Entfernung gewährleistet werden kann.

Es wird ferner vorgeschlagen, dass das Leuchtmittel der Beleuchtungseinheit von einem RGB-LED-Streifen gebildet ist. Vorzugsweise kann das Leuchtmittel verschiedene Lichtfarben emittieren. Besonders bevorzugt ist das Leuchtmittel zu einer Emittierung einer beliebigen Lichtfarbe ansteuerbar.

Reinraumsystem mit zumindest einem Raum und mit zumindest einer den Raum begrenzenden Türvorrichtung nach einem der vorhergehenden Ansprüche. Es wird vorgeschlagen, dass die Beleuchtungseinheit zu einer Ausgabe eines Status des durch die Türvorrichtung begrenzten Raums vorgesehen ist. Dadurch kann insbesondere die Türvorrichtung zu einer Darstellung eines Status genutzt werden. Dadurch kann insbesondere auf zusätzliche Anzeigen verzichtet werden, wodurch insbesondere auf möglicherweise schwer zu reinigende zusätzliche Geräte verzichtet werden kann. Zudem kann dadurch eine bereits vorhandene Fläche als große Anzeigefläche genutzt werden, wodurch insbesondere eine hohe Sichtbarkeit einer Information auch aus einer Entfernung gewährleistet werden kann. Es kann eine Erfassung des Status auch auf größere Entfernung gewährleistet werden. Dadurch könnte beispielsweise auch ein Störstatus schnell und zuverlässig wahrgenommen werden.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Reinraumsystem mit drei Räumen, einer ersten erfindungsgemäßen Türvorrichtung, einer zweiten erfindungsgemäßen Türvorrichtung, einer dritten erfindungsgemäßen Türvorrichtung und mit einer Reinraumsteuereinheit in einer schematischen Darstellung,
- Fig. 2: die erste erfindungsgemäße Türvorrichtung und die Reinraumsteuereinheit in einer schematischen Darstellung,
- Fig. 3: einen Teilausschnitt der erfindungsgemäßen Türvorrichtung mit einer Zargeneinheit, mit einem transluzenten Türflügel und mit einer in der Zargeneinheit integrierten Beleuchtungseinheit in einer schematischen Schnittdarstellung entlang der Schnittlinie III-III und
- Fig. 4: eine Lichtverteilungscharakteristik einer Linearoptik der Beleuchtungseinheit der Türvorrichtung.

### Beschreibung des Ausführungsbeispiels

Figur 1 zeigt ein Reinraumsystem 36 in einer schematischen Darstellung. Das Reinraumsystem 36 weist zumindest einen Raum 38, 40, 42 und zumindest eine den Raum 38, 40, 42 begrenzende Türvorrichtung 10, 10', 10" auf. Das Reinraumsystem 36 weist drei in einem Betriebszustand abgeschlossene Räume 38, 40, 42 auf. Ferner weist das Reinraumsystem 36 eine erste Türvorrichtung 10, eine zweite Türvorrichtung 10' und eine dritte Türvorrichtung 10" auf. Die erste Türvorrichtung 10 verbindet einen ersten Raum 38 der drei Räume 38, 40, 42 mit einer Umgebung. Die zwei Türvorrichtung 10' und die dritte Türvorrichtung 10" verbinden den ersten Raum 38 jeweils mit einem zweiten Raum 40 oder einem dritten Raum 42. Die zweite Türvorrichtung 10' verbindet den ersten Raum 38 mit dem zweiten Raum 40 und die dritte Türvorrichtung 10" verbindet den ersten Raum 38 mit dem dritten Raum 42.

Der erste Raum 38 ist von einem Schleusenraum gebildet. Der erste Raum 38 verbindet eine Umgebung mit den weiteren Räumen 40, 42. Der zweite Raum 40 und der dritte Raum 42 sind jeweils von Reinräumen gebildet. Der erste Raum 38 ist durch Wände begrenzt. Ferner weist der erste Raum 38 eine Reinlufteinheit 44 auf. Die Reinlufteinheit 44 ist zu einer Reinluftspülung eines Innenraums des ersten Raums 38 vorgesehen. Die Reinlufteinheit 44 ist teilweise in einer der Wände integriert. Grundsätzlich wäre jedoch auch ein anderer, einem Fachmann als sinnvoll erscheinender Aufbau der Räume 38, 40, 42 denkbar.

Die Türvorrichtungen 10, 10', 10" sind jeweils von einer Vollglastür gebildet. Die Türvorrichtungen 10, 10', 10" sind jeweils von einer rahmenlosen Vollglastüre gebildet. Die Türvorrichtungen 10, 10', 10" sind identisch ausgebildet. Eine Beschreibung der ersten Türvorrichtung 10 kann demnach insbesondere auch auf die weiteren Türvorrichtungen 10', 10" angewendet werden.

Die Türvorrichtung 10 ist von einer Reinraumtürvorrichtung gebildet. Die Türvorrichtung 10 weist eine Zargeneinheit 12 auf. Die Zargeneinheit 12 bildet einen Rahmen der Türvorrichtung 10. Die Zargeneinheit 12 weist zumindest einen Rahmenschenkel 24, 46, 48 auf. Die Zargeneinheit 12 weist drei Rahmenschenkel 24, 46, 48 auf. Die Zargeneinheit 12 weist zwei vertikale Rahmenschenkel 24, 46 und einen die vertikalen Rahmenschenkel 24, 46 verbindenden horizontalen Rahmenschenkel 48 auf. Die Rahmenschenkel 24, 46, 48 sind jeweils von Strangpressprofilen gebildet. Grundsätzlich wäre jedoch auch eine andere, einem Fachmann als sinnvoll erscheinende Ausgestaltung der Rahmenschenkel 24, 46, 48 denkbar. Ferner weist die Türvorrichtung 10 einen zumindest teilweise transluzenten Türflügel 14 auf. Der Türflügel 14 ist vollständig transluzent ausgebildet. Der Türflügel 14 umfasst eine Glasscheibe 32, welche zumindest einen wesentlichen Teil der Haupterstreckungsebene 20 des Türflügels 14 einnimmt. Der Türflügel 14 ist vollständig von der Glasscheibe 32 gebildet. Grundsätzlich wäre jedoch auch denkbar, dass der Türflügel 14 zudem einen Rahmen umfasst, in welchem die Glasscheibe 32 zumindest teilweise eingefasst ist. Die Glasscheibe 32 ist satiniert ausführt. Die Glasscheibe 32 ist untransparent (Figur 2).

Ferner weist die erste Türvorrichtung 10 wenigstens zwei Scharniere 50, 52 auf. Die erste Türvorrichtung 10 weist zwei Scharniere 50, 52 auf. Die erste Türvorrichtung 10 weist ein oberes Scharnier 50 und ein unteres Scharnier 52 auf. Die Scharniere 50, 52 sind mit einem ersten Ende an einem Randbereich des Türflügels 14 angeordnet und fest mit diesem verklebt und/oder verschraubt. Grundsätzlich wäre jedoch auch eine andere, einem Fachmann als sinnvoll erscheinende Verbindungsmethode zwischen den Scharnieren 50, 52 und dem Türflügel 14 denkbar. An einem zweiten, gegenüber dem ersten Ende verdrehbaren Ende sind die Scharniere 50, 52 mit der Zargeneinheit 12 verbunden. Das obere Scharnier 50 ist in einem oberen Bereich des Türflügels 14 mit dem Türflügel 14 verbunden und das untere Scharnier 52 ist in einem unteren Bereich des Türflügels 14 mit dem Türflügel 14 verbunden. Die Scharniere 50, 52 sind auf derselben Seite des Türflügels 14 mit dem Türflügel 14 verbunden. Ferner weist die erste Türvorrichtung 10 einen Türöffner 54 auf. Der Türöffner 54 ist in dem oberen Scharnier 50 integriert. Der Türöffner 54 weist einen nicht weiter sichtbaren Motor auf, der in einer Drehachse des oberen Scharniers 50 angeordnet ist (Figur 2).

Des Weiteren weist die erste Türvorrichtung 10 eine Griffeinheit 56 auf. Die Griffeinheit 56 weist einen äußeren Grundkörper 58, einen nicht dargestellten inneren Grundkörper, einen äußeren Türgriff 60 und einen nicht dargestellten inneren Türgriff auf. Die Grundkörper 58 sind fest und positionsstarr mit dem Türflügel 14 der Türvorrichtung 10 verbunden. Der äußere Grundkörper 58 ist nicht weiter sichtbar durch den Türflügel 14 hindurch mit dem inneren Grundkörper verschraubt. Grundsätzlich wäre jedoch auch eine andere, einem Fachmann als sinnvoll erscheinende feste Verbindung zwischen den Grundkörpern 58 und dem Türflügel 14 denkbar. Der äußere Grundkörper 58 liegt in einem geschlossenen Zustand der Türvorrichtung 10 direkt an der Zargeneinheit 12 an. Die Türgriffe 60 der Griffeinheit 56 sind fest mit den jeweiligen Grundkörpern 58 verbunden. Die Türgriffe 60 sind jeweils von einem Handgriff gebildet. Die Türgriffe 60 sind jeweils von einem Bügelhandgriff gebildet (Figur 2).

Zu einer Abdichtung des Türflügels 14 in einem geschlossenen Zustand in der Zargeneinheit 12 weist die Türvorrichtung 10 ferner eine Dichteinheit 78 auf. Die Dichteinheit 78 ist von einer an der Zargeneinheit 12 angeordneten Dichtlippe gebildet. Die Dichteinheit 78 weist einen Befestigungsbereich auf, der dazu vorgesehen ist, zu einer Befestigung der Dichteinheit 78 in eine Nut der Zargeneinheit 12 einzugreifen. Ferner weist die Dichteinheit 78 einen Dichtbereich auf, der in einem geschlossenen Zustand der Türvorrichtung 10 zu einem Anliegen an den Türflügel 14 vorgesehen ist. Der Dichtbereich ist dazu vorgesehen, in einem geschlossenen Zustand der Türvorrichtung 10 zu einer Abdichtung senkrecht zu der Haupterstreckungsebene des Türflügels 14 gegen den Türflügel 14 gedrückt zu werden. Der Dichtbereich der Dichteinheit 78 ragt senkrecht zu der Haupterstreckungsebene des Türflügels 14 aus der Zargeneinheit 12. Die Dichteinheit 78 ist an einem Rahmenfortsatz der Zargeneinheit 12 angeordnet, welcher als Anschlag für den Türflügel 14 dient.

Ferner weist die Türvorrichtung 10 eine zumindest teilweise in der Zargeneinheit 12 integrierte Beleuchtungseinheit 16 auf. Die Beleuchtungseinheit 16 ist vollständig in die Zargeneinheit 12 integriert. Die Beleuchtungseinheit 16 ist zu einer zumindest teilweisen Beleuchtung und Ausleuchtung des Türflügels 14 vorgesehen. Die Beleuchtungseinheit 16 ist zu einer vollständigen Beleuchtung des Türflügels 14 vorgesehen. Die Beleuchtungseinheit 16 ist abhängig von einem Betriebszustand zu einer vollständigen Beleuchtung des Türflügels 14 vorgesehen. Die Beleuchtungseinheit 16 ist zu einer flächigen Beleuchtung der Glasscheibe 32 vorgesehen. Ferner weist die Beleuchtungseinheit 16 ein Leuchtmittel 18 auf. Das Leuchtmittel 18 der Beleuchtungseinheit 16 ist von einem RGB-LED-Streifen gebildet. Grundsätzlich wäre jedoch auch eine andere, einem Fachmann als sinnvoll erscheinende Ausbildung des Leuchtmittels 18 denkbar. Ein Rahmenschenkel 24 der Zargeneinheit 12 umfasst eine Nut 26, in welcher das Leuchtmittel 18 der Beleuchtungseinheit 16 angeordnet ist. Der erste vertikale Rahmenschenkel 24 der Zargeneinheit 12 umfasst eine Nut 26, in welcher das Leuchtmittel 18 der Beleuchtungseinheit 16 angeordnet ist. Eine Haupterstreckungsrichtung des Leuchtmittels 18 erstreckt sich parallel zu einer Haupterstreckungsrichtung 62 des Rahmenschenkels 24. Das Leuchtmittel 18 erstreckt sich entlang der Haupterstreckungsrichtung 62 im Wesentlichen über eine gesamte Erstreckung des Rahmenschenkels 24. Die Beleuchtungseinheit 16 ist dazu vorgesehen, Licht des Leuchtmittels 18 parallel zu der Haupterstreckungsebene 20 des Türflügels 14 in den Türflügel 14 einzuleiten. Die Beleuchtungseinheit 16 weist dazu eine Linearoptik 22 auf, die dazu vorgesehen ist, Licht des Leuchtmittels 18 parallel zu der Haupterstreckungsebene 20 des Türflügels 14 in den Türflügel 14 einzuleiten. Die Linearoptik 22 ist in einem Strahlengang des Leuchtmittels 18 angeordnet. Die Linearoptik 22 ist länglich ausgebildet. Eine Haupterstreckungsrichtung der Linearoptik 22 erstreckt sich parallel zu einer Haupterstreckungsrichtung des Leuchtmittels 18. Die Linearoptik 22 erstreckt sich entlang der Haupterstreckungsrichtung des Leuchtmittels 18 über eine gesamte Erstreckung des Leuchtmittels 18. Die Linearoptik 22 ist über die Gesamterstreckung konstant zu dem Leuchtmittel 18 beabstandet (Figur 3).

Die Linearoptik 22 weist einen im Wesentlichen trapezförmigen Querschnitt auf, wobei die Schenkel 30, 30' des Trapezes konvex geformt sind. Die Linearoptik 22 weist in einer Ebene senkrecht zu der Haupterstreckungsrichtung der Linearoptik 22 einen Querschnitt auf, der im Wesentlichen die Form eines gleichschenkligen Trapezes aufweist. Eine Grundseite des Trapezes schließt dabei bündig an einer Vorderseite ab. Ferner sind die Schenkel des Trapezes konvex geformt. Die Schenkel des Trapezes sind zudem spiegelsymmetrisch zueinander geformt. Die Linearoptik 22 weist einen konstanten Querschnitt entlang der Haupterstreckungsrichtung auf.

Figur 4 zeigt eine Lichtverteilung der Linearoptik 22. Die Linearoptik 22 erzeugt in einer Querschnittsebene senkrecht zu der Haupterstreckungsebene 20 des Türflügels 14 eine Lichtverteilung 82 bei einem Austritt mit einer sehr schmalen Charakteristik. Die sehr enge Lichtverteilung erlaubt ein tiefes Eindringen in die Glasscheibe 32 des Türflügels 14 und verhindert dadurch einen schnellen Lichtabfall. Des Weiteren erzeugt die Linearoptik 22 in einer Ebene parallel zu der Haupterstreckungsebene 20 des Türflügels 14 eine breite Lichtverteilung 84. Durch die breite Lichtverteilung 84 wird das Licht der einzelnen LED's des Leuchtmittels 18 überlagert und gemischt, wodurch eine Kegelwirkung gering gehalten werden kann.

Ferner weist die Beleuchtungseinheit 16 einen Leuchtmittelträger 34 auf, auf welchem das Leuchtmittel 18 fest angeordnet ist. Das Leuchtmittel 18 ist auf den Leuchtmittelträger 34 aufgeklebt. Grundsätzlich wäre jedoch auch eine andere, einem Fachmann als sinnvoll erscheinende Verbindungsmethode denkbar. Der Leuchtmittelträger 34 erstreckt sich entlang der Haupterstreckungsrichtung des Leuchtmittels 18 über eine gesamte Erstreckung des Leuchtmittels 18. Der Leuchtmittelträger 34 ist über eine Rastverbindung in der Nut 26 des Rahmenschenkels 24 gehalten. Der Leuchtmittelträger 34 weist eine Rasteinheit mit zwei Rastelementen 74, 76 zu einer Herstellung der Rastverbindung auf. Die Rastelemente 74, 76 sind zu einem Verrasten mit korrespondierenden Rastelementen der Nut 26 vorgesehen. Die Rastelemente 74, 76 sind an zwei gegenüberliegenden parallel zu der Haupterstreckungsrichtung 62 des Rahmenschenkels 24 verlaufenden Außenseiten des Leuchtmittelträgers 34 angeordnet. Ein erstes Rastelement 74 ist von einer direkt an einer Außenkante des Leuchtmittelträgers 34 angeordneten Rastnase gebildet. Das zweite Rastelement 76 ist von einer zylindrischen Dichtlippe gebildet. Das zweite Rastelement 76 besteht aus einem Elastomer und ist von einem Grundkörper des Leuchtmittelträgers 34 getrennt ausgeführt. Das zweite Rastelement 76 ist in einer Ausnehmung des Grundkörpers des Leuchtmittelträgers 34 aufgenommen. Bei einer Montage des Leuchtmittelträgers 34 wird das zweite Rastelement 76 in einem ersten Schritt in die Nut 26 eingesetzt. Anschließend wird der Leuchtmittelträger 34 über das zweite Rastelement 76 als Drehachse in die Nut 26 eingeschwenkt, bis das erste Rastelement 74 in die Nut 26 einrastet. Der Leuchtmittelträger 34 dient ferner zu einer Wärmeabfuhr einer an dem Leuchtmittel 18 anfallenden Wärme. Der Leuchtmittelträger 34 weist dazu eine hohe Wärmeleitfähigkeit auf. Der Leuchtmittelträger 34 besteht im Wesentlichen aus Aluminium. Der Leuchtmittelträger 34 besteht, abgesehen von dem zweiten Rastelement 76, aus Aluminium. Vorzugsweise besteht die Zargeneinheit 12 ebenfalls aus Aluminium.

Die Beleuchtungseinheit 16 weist ferner eine Abdeckung 28 zu einer Abdeckung der Nut 26 des Rahmenschenkels 24 auf. Die Abdeckung 28 der Beleuchtungseinheit 16 dichtet in einem montierten Zustand das Leuchtmittel 18 gegenüber einer Umgebung ab. Ferner ist die Abdeckung 28 in einem montierten Zustand direkt mit dem Rahmenschenkel 24 verrastet. Die Abdeckung 28 weist dazu an zwei gegenüberliegenden parallel zu der Haupterstreckungsrichtung 62 des Rahmenschenkels 24 verlaufenden Außenseiten jeweils einen Raststeg 64, 66 auf. Die Abdeckung 28 weist einen Grundkörper 68 auf. Die Raststege 64, 66 sind auf gegenüberliegenden Außenseiten des Grundkörpers 68 angeordnet. Die Raststege 64, 66 erstrecken sich parallel zu der Haupterstreckungsrichtung 62 des Rahmenschenkels 24 über eine gesamte Erstreckung der Nut 26. Die Raststege 64, 66 erstrecken sich, in einer Schnittebene senkrecht zu der Haupterstreckungsrichtung 62 des Rahmenschenkels 24 betrachtet, im Wesentlichen senkrecht zu einer Haupterstreckungsebene des Grundkörpers 68. Die Raststege 64, 66 ragen im Wesentlichen senkrecht zu einer Haupterstreckungsrichtung des Grundkörpers 68 aus dem Grundkörper 68. Ferner weisen die Raststege 64, 66 an ihren freien Enden jeweils auf einander abgewandten Seiten eine Rastnase auf, welche dazu vorgesehen sind, mit dem Rahmenschenkel 24 zu verrasten. Die Rastnasen rasten in einem montierten Zustand der Abdeckung 28 in Rastausnehmungen der Nut 26 des Rahmenschenkels 24 ein. Die Abdeckung 28 ist in einem montierten Zustand in der Nut 26 des Rahmenschenkels 24 angeordnet. Die Abdeckung 28 erstreckt sich parallel zu einer Haupterstreckungsrichtung 62 des Rahmenschenkels 24 über eine gesamte Erstreckung des Rahmenschenkels 24. Der Grundkörper 68 und die Raststege 64, 66 der Abdeckung 28 sind gemeinsam in einem Extrusionsverfahren hergestellt. Grundsätzlich wäre jedoch auch ein anderes, einem Fachmann als sinnvoll erscheinendes Herstellungsverfahren denkbar.

Ferner weist die Abdeckung 28 zumindest eine Dichtung 70, 72 auf. Die Abdeckung 28 weist zwei an den Grundkörper 68 an-extrudierte Dichtungen 70, 72 auf. Die Dichtungen 70, 72 sind jeweils von einer TPE-Dichtung gebildet. Grundsätzlich wäre jedoch auch eine andere, einem Fachmann als sinnvoll erscheinende Ausgestaltung der Dichtungen 70, 72 denkbar. Die Dichtungen 70, 72 sind an gegenüberliegenden Außenkanten des Grundkörpers 68 angeordnet. Die Dichtungen 70, 72 sind jeweils an gegenüberliegenden Außenkanten des Grundkörpers 68 in einer Nut des Grundkörpers 68 angeordnet. Die Dichtungen 70, 72 erstrecken sich parallel zu der Haupterstreckungsrichtung 62 des Rahmenschenkels 24 über eine gesamte Erstreckung der Abdeckung 28. Ferner ragen die Dichtungen 70, 72 jeweils parallel zu der Haupterstreckungsrichtung des Grundkörpers 68 aus dem Grundkörper 68. Die Dichtungen 70, 72 weisen in einer Schnittebene senkrecht zu der Haupterstreckungsrichtung 62 des Rahmenschenkels 24 einen Querschnitt auf, welcher im Wesentlichen aus zwei an jeweils einem Eck überlappenden Quadraten besteht. Eines der Quadrate ist dabei in der Nut des Grundkörpers 68 angeordnet, während das andere aus dem Grundkörper 68 ragt. Die Dichtungen 70, 72 weisen entlang der Haupterstreckungsrichtung des Grundkörpers 68 einen konstanten Querschnitt auf. Die Dichtungen 70, 72 werden bei einer Montage der Abdeckung 28 verformt, insbesondere verbogen. Die Dichtungen 70, 72 werden bei einem Einbau nach unten weggedrückt und legen sich dabei an die Unterkanten der Nut 26 des Rahmenschenkels 24 an. Das aus dem Grundkörper 68 ragende Quadrat der jeweiligen Dichtung 70, 72 wird dabei jeweils um annähernd 45° verdreht, sodass eine Grundseite des Quadrats eben mit der Unterseite des Grundkörpers 68 der Abdeckung 28 abschließt. Hierdurch kann eine im Wesentlichen ebene, flächenbündige und hochgradig dichte Verbindung zwischen der Abdeckung 28 und dem Rahmenschenkel 24 erreicht werden.

Die Linearoptik 22 der Beleuchtungseinheit 16 ist teilweise einstückig mit der Abdeckung 28 der Beleuchtungseinheit 16 ausgebildet. Die Linearoptik 22 der Beleuchtungseinheit 16 ist einstückig mit dem Grundkörper 68 der Abdeckung 28 der Beleuchtungseinheit 16 ausgebildet. Die Linearoptik 22 und die Abdeckung 28 sind in einem Mehrkomponentenextrusionsverfahren hergestellt. Die Linearoptik 22 und die Abdeckung 28 sind gemeinsam in einem Mehrkomponentenextrusionsverfahren hergestellt. Auf einer dem Leuchtmittel 18 abgewandten Seite der Linearoptik 22 erstreckt sich entlang den beiden Übergangskanten zwischen der Linearoptik 22 und der Abdeckung 28 jeweils eine keilförmige Nut. Die keilförmigen Nuten erstrecken sich parallel zu einer Haupterstreckungsrichtung der Abdeckung 28. Ferner erstreckt sich die Linearoptik 22 auf einer dem Leuchtmittel 18 zugewandten Seite bis kurz vor das Leuchtmittel 18 Das Leuchtmittel 18 und die Linearoptik 22 sind kontaktlos. Grundsätzlich wäre jedoch auch denkbar, dass die Linearoptik 22 direkt an dem Leuchtmittel 18 anliegt.

Die Linearoptik 22 weist gegenüber der Abdeckung 28 eine wesentlich höhere Transluzenz auf. Die Linearoptik 22 ist transluzent während die Abdeckung 28 opak ist. Die Abdeckung 28 ist dazu vorgesehen, ein Vorbeistrahlen des Leuchtmittels 18 an dem Türflügel 14 vorbei zu vermeiden. Die Linearoptik 22 ist dazu vollständig in einem Strahlengang zwischen dem Leuchtmittel 18 und dem Türflügel 14 in einem geschlossenen Zustand angeordnet, während die Abdeckung 28 auf beiden Seiten an die Linearoptik 22 anschließt.

Die Beleuchtungseinheit 16 ist zu einer Darstellung einer definierten Information dazu vorgesehen, den Türflügel 14 in einer definierten Farbe zu beleuchten. Die Beleuchtungseinheit 16 ist zu einer Ausgabe eines Status des durch eine der Türvorrichtungen 10, 10', 10" begrenzten Raums 38, 40, 42 vorgesehen. Das Leuchtmittel 18 ist dazu zu einer Emittierung einer beliebigen Lichtfarbe ansteuerbar. Ferner weist das Reinraumsystem 36 dazu eine Reinraumelektronikeinheit 80 auf. Die Reinraumelektronikeinheit 80 ist zu einer Überwachung des Reinraumsystems 36, insbesondere der Räume 38, 40, 42 des Reinraumsystems 36, vorgesehen. Ferner ist die Reinraumelektronikeinheit 80 zu einer Ansteuerung der Beleuchtungseinheit 16 vorgesehen. Die Reinraumelektronikeinheit 80 ist zu einer Ansteuerung der Beleuchtungseinheit 16 zu einer Darstellung einer definierten Information vorgesehen. Beispielsweise kann so mittels der Reinraumelektronikeinheit 80 der Türflügel 14 in Weiß, Grün oder Rot angesteuert werden. Leuchtet der Türflügel 14 grün, bedeutet das beispielsweise, dass ein Zutritt der entsprechenden Türvorrichtungen 10, 10', 10" möglich ist. Leuchtet der Türflügel 14 rot, bedeutet das beispielsweise, dass ein angrenzender Raum 38, 40, 42 der entsprechenden Türvorrichtungen 10, 10', 10" besetzt ist. Blinkt der Türflügel 14 grün, also wechselt zwischen grün und weiß, bedeutet das beispielsweise, dass ein Zutritt der entsprechenden Türvorrichtungen 10, 10', 10" zwar grundsätzlich möglich ist, jedoch aufgrund einer Erholzeit besetzt ist. Die Reinraumelektronikeinheit 80 überwacht dazu einen Status der Räume 38, 40, 42 des Reinraumsystems 36 und gibt diese über die Türvorrichtungen 10, 10', 10" aus. Die Reinraumelektronikeinheit 80 ist ferner mit der Reinlufteinheit 44 gekoppelt.

## Patentansprüche

1. Türvorrichtung, insbesondere Reinraumtürvorrichtung, mit zumindest einer Zargeneinheit (12), mit zumindest einem zumindest teilweise transluzenten Türflügel (14) und mit zumindest einer zumindest teilweise in der Zargeneinheit (12) integrierten Beleuchtungseinheit (16), die zumindest ein Leuchtmittel (18) aufweist und zu einer zumindest teilweisen Beleuchtung, insbesondere Ausleuchtung, des Türflügels (14) vorgesehen ist, wobei die Beleuchtungseinheit (16) dazu vorgesehen ist, Licht des Leuchtmittels (18) zumindest im Wesentlichen parallel zu einer Haupterstreckungsebene (20) des Türflügels (14) in den Türflügel (14) einzuleiten, wobei die Beleuchtungseinheit (16) zumindest eine Linearoptik (22) aufweist, die dazu vorgesehen ist, Licht des Leuchtmittels (18) zumindest im Wesentlichen parallel zu der Haupterstreckungsebene (20) des Türflügels (14) in den Türflügel (14) einzuleiten, **dadurch gekennzeichnet, dass** die Linearoptik (22) einen im Wesentlichen trapezförmigen Querschnitt aufweist, wobei die Schenkel (30, 30') des Trapezes konvex geformt sind.

2. Türvorrichtung nach Anspruch 1,
**dadurch gekennzeichnet, dass**
die Zargeneinheit (12) zumindest einen Rahmenschenkel (24) aufweist, der eine Nut (26) umfasst, in welcher zumindest ein Leuchtmittel (18) der Beleuchtungseinheit (16) angeordnet ist.

3. Türvorrichtung nach Anspruch 2,
**dadurch gekennzeichnet, dass**
die Beleuchtungseinheit (16) zumindest eine Abdeckung (28) zu einer Abdeckung der Nut (26) des Rahmenschenkels (24) aufweist.

4. Türvorrichtung nach Anspruch 3,
**dadurch gekennzeichnet, dass**
die Linearoptik (22) der Beleuchtungseinheit (16) zumindest teilweise einstückig mit der Abdeckung (28) der Beleuchtungseinheit (16) ausgebildet ist.

5. Türvorrichtung nach Anspruch 4,
**dadurch gekennzeichnet, dass**
die Linearoptik (22) und die Abdeckung (28) in einem Mehrkomponentenextrusionsverfahren hergestellt sind.

6. Türvorrichtung nach Anspruch 5,
**dadurch gekennzeichnet, dass**
die Linearoptik (22) gegenüber der Abdeckung (28) eine wesentlich höhere Transluzenz aufweist.

7. Türvorrichtung nach einem der vorhergehenden Ansprüche,
**dadurch gekennzeichnet, dass**
der Türflügel (14) zumindest eine Glasscheibe (32) umfasst, welche zumindest einen wesentlichen Teil der Haupterstreckungsebene (20) des Türflügels (14) einnimmt.

8. Türvorrichtung nach Anspruch 7,
**dadurch gekennzeichnet, dass**
die Beleuchtungseinheit (16) zu einer flächigen Beleuchtung der Glasscheibe (32) vorgesehen ist.

9. Türvorrichtung zumindest nach Anspruch 2,
**dadurch gekennzeichnet, dass**
die Beleuchtungseinheit (16) zumindest einen Leuchtmittelträger (34) aufweist, auf welchem das Leuchtmittel (18) fest angeordnet ist und welcher über eine Rastverbindung in der Nut (26) des Rahmenschenkels (24) gehalten ist.

10. Türvorrichtung nach einem der vorhergehenden Ansprüche,
**dadurch gekennzeichnet, dass**
die Beleuchtungseinheit (16) zu einer Darstellung einer definierten Information dazu vorgesehen ist, den Türflügel (14) in einer definierten Farbe zu beleuchten.

11. Türvorrichtung nach einem der vorhergehenden Ansprüche,
**dadurch gekennzeichnet, dass**
das Leuchtmittel (18) der Beleuchtungseinheit (16) von einem RGB-LED-Streifen gebildet ist.

12. Reinraumsystem mit zumindest einem Raum (38, 40, 42) und mit zumindest einer den Raum (38, 40, 42) begrenzenden Türvorrichtung (10, 10', 10") nach einem der vorhergehenden Ansprüche.

13. Reinraumsystem nach Anspruch 12,
**dadurch gekennzeichnet, dass**
die Beleuchtungseinheit (16) zu einer Ausgabe eines Status des durch die Türvorrichtung (10, 10', 10") begrenzten Raums (38, 40, 42) vorgesehen ist.

## Claims

1. Door device, in particular clean room door device, with at least one frame unit (12), with at least one at least partially translucent door leaf (14) and with at least one lighting unit (16) that is at least partially integrated in the frame unit (12), comprises at least one lighting means (18) and is configured for an at least partial lighting, in particular illumination, of the door leaf (14), wherein the lighting unit (16) is configured for introducing light of the lighting means (18) into the door leaf (14) at least substantially parallel to a main extension plane (20) of the door leaf (14), wherein the lighting unit (16) comprises at least one linear optics unit (22), which is configured for introducing light of the lighting means (18) into the door leaf (14) at least substantially parallel to the main extension plane (20) of the door leaf (14), **characterised in that** the linear optics unit (22) has an essentially trapezoidal cross-section, wherein the legs (30, 30') of the trapezoid are convex in shape.

2. Door device according to claim 1,
**characterised in that** the frame unit (12) comprises at least one frame leg (24) having a groove (26), in which at least one lighting means (18) of the lighting unit (16) is arranged.

3. Door device according to claim 2,
**characterised in that** the lighting unit (16) comprises at least one cover (28) for covering the groove (26) of the frame leg (24).

4. Door device according to claim 3,
**characterised in that** the linear optics unit (22) of the lighting unit (16) is realized at least partially integrally with the cover (28) of the lighting unit (16).

5. Door device according to claim 4,
**characterised in that** the linear optics unit (22) and the cover (28) are produced in a multi-component extrusion process.

6. Door device according to claim 5,
**characterised in that** the linear optics unit (22) has a much higher translucency than the cover (28).

7. Door device according to one of the preceding claims,
**characterised in that** the door leaf (14) comprises at least one glass pane (32), which takes up at least a substantial portion of the main extension plane (20) of the door leaf (14).

8. Door device according to claim 7,
**characterised in that** the lighting unit (16) is configured for a planar illumination of the glass pane (32).

9. Door device at least according to claim 2,
**characterised in that** the lighting unit (16) comprises at least one lighting means carrier (34), on which the lighting means (18) is fixedly arranged and which is held in the groove (26) of the frame leg (24) by a snap-in connection.

10. Door device according to one of the preceding claims,
**characterised in that** for a display of a defined information the lighting unit (16) is configured to illuminate the door leaf (14) in a defined colour.

11. Door device according to one of the preceding claims,
**characterised in that** the lighting means (18) of the lighting unit (16) is implemented of an RGB LED- stripe.

12. Clean room system with at least one room (38, 40, 42) and with at least one door device (10, 10', 10") according to one of the preceding claims delimiting the room (38, 40, 42).

13. Clean room system according to claim 12,
**characterised in that** the lighting unit (16) is configured for outputting a status of the room (38, 40, 42) delimited by the door device (10, 10', 10").

## Revendications

1. Dispositif de porte, en particulier dispositif de porte pour une salle blanche, avec au moins une unité d'encadrement (12), avec au moins un vantail de porte (14) au moins partiellement translucide et avec au moins une unité d'éclairage (16) qui est au moins partiellement intégrée dans l'unité d'encadrement (12), qui comporte au moins un moyen d'éclairage (18) et qui est prévue pour un éclairage, en particulier illumination, au moins partiel du vantail de porte (14), où l'unité d'éclairage (16) est prévue pour introduire de la lumière du moyen d'éclairage (18) dans le vantail de porte (14) au moins sensiblement parallèlement à un plan principal d'extension (20) du vantail de porte (14), où l'unité d'éclairage (16) comprend au moins une optique linéaire (22), prévue pour introduire de la lumière du moyen d'éclairage (18) dans le vantail de porte (14) au moins sensiblement parallèlement au plan principal d'extension (20) du vantail de porte (14), **caractérisé en ce que** l'optique linéaire (22) comprend une section transversale sensiblement trapézoïdale, où les cuisses (30, 30') du trapèze sont de forme convexe.

2. Dispositif de porte selon la revendication 1,
**caractérisé en ce que** l'unité d'encadrement (12) comprend au moins une cuisse de cadre (24) comportant une rainure (26) dans laquelle est disposé au moins un moyen d'éclairage (18) de l'unité d'éclairage (16).

3. Dispositif de porte selon la revendication 2,
**caractérisé en ce que** l'unité d'éclairage (16) comprend au moins un couvercle (28) pour couvrir la rainure (26) de la cuisse de cadre (24).

4. Dispositif de porte selon la revendication 3,
**caractérisé en ce que** l'optique linéaire (22) de l'unité d'éclairage (16) est formée partiellement intégralement avec le couvercle (28) de l'unité d'éclairage (16).

5. Dispositif de porte selon la revendication 4,
**caractérisé en ce que** l'optique linéaire (22) et le couvercle (28) sont fabriqués par un procédé d'extrusion à plusieurs composants.

6. Dispositif de porte selon la revendication 5,
**caractérisé en ce que** l'optique linéaire (22) a une translucidité beaucoup plus élevée par rapport au couvercle (28).

7. Dispositif de porte selon l'une quelconque des revendications précédentes,
**caractérisé en ce que** le vantail de porte (14) comporte au moins une vitre (32) occupant au moins une partie substantielle du plan principal d'extension (20) du vantail de porte (14).

8. Dispositif de porte selon la revendication 7,
**caractérisé en ce que** l'unité d'éclairage (16) est prévue pour un éclairage planaire de la vitre (32).

9. Dispositif de porte au moins selon la revendication 2,
**caractérisé en ce que** l'unité d'éclairage (16) comporte au moins un porteur de moyen d'éclairage (34), sur lequel le moyen d'éclairage (18) est disposé fixement et qui est tenu dans la rainure (26) de la cuisse de cadre (24) par une liaison d' encliquetage.

10. Dispositif de porte selon l'une quelconque des revendications précédentes, **caractérisé en ce que** l'unité d'éclairage (16) est prévue pour éclairer le vantail de porte (14) dans une couleur définie afin d'afficher une information définie.

11. Dispositif de porte selon l'une quelconque des revendications précédentes,
**caractérisé en ce que** le moyen d'éclairage (18) de l'unité d'éclairage (16) est formé d'une bande LED RVB.

12. Système de salle blanche avec au moins une salle (38, 40, 42) et avec au moins un dispositif de porte (10, 10', 10") délimitant la salle (38, 40, 42) selon l'une quelconque des revendications précédentes.

13. Système pour la salle blanche selon la revendication 12,
**caractérisé en ce que** l'unité d'éclairage (16) est prévue pour la délivrance d'un état de la salle (38, 40, 42) délimitée par le dispositif de porte (10, 10', 10").
